# EUROPÄISCHE PATENTSCHRIFT

(11) **EP 2 036 683 B1**
(45) Veröffentlichungstag und Bekanntmachung des Hinweises auf die Patenterteilung: **13.10.2010**
(21) Anmeldenummer: 08014408.2
(22) Anmeldetag: 13.08.2008
(51) Int. Cl.: B26F 1/38, B26F 1/40

(54) **Verfahren zur Entnahme einer Warenprobe aus einer bewegten Warenbahn und zugehörige Probenschneidervorrichtung**
Method for removing a sample from a moving textile sheet and accompanying sample cutting device
Procédé d'extraction d'un échantillon de marchandise d'une bande de marchandises et dispositif de coupe d'échantillons correspondant

(30) Priorität: 13.09.2007 DE 102007043761
(43) Veröffentlichungstag der Anmeldung: 18.03.2009
(73) Patentinhaber: Mahlo GmbH & Co. KG, 93342 Saal (DE)
(72) Erfinder: Fischer, Bernhard, 84069 Schierling (DE); Selbeck, Klaus, 84069 Schierling (DE); Daul, Robert, 93047 Regensburg (DE)
(74) Vertreter: Glück, Martin

(56) Entgegenhaltungen:
- JP-A- 2007 171 117
- KR-A- 20030 039 418
- US-A- 2 853 133
- US-A- 3 227 024
- US-A- 3 495 488
- US-A- 3 648 555

## Beschreibung

Die Erfindung betrifft ein Verfahren zur Entnahme einer Warenprobe aus einer bewegten Warenbahn sowie eine Probenschneidervorrichtung.

Für die Bestimmung diverser Produktionsparameter einer bewegten Warenbahn, insbesondere einer textilen Warenbahn ist es erforderlich, eine Warenprobe mit einem vorgegeben Flächeninhalt, vorzugsweise zumindest 100 cm² aus der bewegten Warenbahn herauszuschneiden. Hierzu werden derzeitig Probenschneidervorrichtungen verwendet, welche eine mechanische Schneidgarnitur umfassen, die über einen pyrotechnischen Treibsatz beschleunigt wird. Die Schneidgarnitur verfügt hierzu über ein Schneidmesser, welches in Richtung einer gegenüberliegenden Gegenschneide beschleunigt wird und somit aus der zwischen dem Schneidmesser und der Gegenschneide geführten bewegten Warenbahn eine Warenprobe vordefinierten Flächeninhalts ausschneidet. Als pyrotechnische Treibladung finden handelsübliche Platzpatronen Verwendung.

Nachteilig ist bei jedem neuen Schneidvorgang die Probenschneidervorrichtung mit einer neuen Platzpatrone zu laden. Darüber hinaus entstehen durch das Zünden des Treibsatzes hohe Beschleunigungskräfte, die schwer kontrollierbar sind. Häufig kommt es hierdurch zu einer Verkeilung der mechanischen Schneidgarnitur innerhalb der Probenschneidervorrichtung. Das Freisetzen der Schneidgarnitur ist arbeits- und zeitintensiv und häufig nur mittels Spezialwerkzeug möglich.

Weiterhin nachteilig sind derartige auf den Markt erhältliche Probenschneidervorrichtungen als Handgeräte ausgebildet, welche zur Entnahme der Probe durch das jeweilige Bedienpersonal über die Entnahmestelle gebracht werden müssen. Aufgrund des hohen Gewichts des Handgerätes von mehr als 10 kg ist dies eine körperlich schwere und gefährliche Tätigkeit. Darüber hinaus entstehen beim Verbrennungsprozess durch das Abfeuern der Treibladung Pulverreste, die in regelmäßigen Abständen von der Probenschneidervorrichtung entfernt werden müssen. Ebenso ist die Schneidkraft bekannter Probenschneidervorrichtungen lediglich über die Treibladung einstellbar und somit nur beschränkt an die jeweils zu vermessende Ware anpassbar.

Aus der JP 2007 171 117 A ist ein Verfahren zur Entnahme einer Warenprobe aus einer Gummiplatte bekannt, bei dem durch Betätigung eines Druckzylinders eine Schneidmessereinheit mit einer gegenüberliegenden Platte zusammenwirkt, und zwar derart, dass aus der bewegten Warenbahn durch Betätigung des Druckzylinders die Schneidmessereinheit auf die Warenbahn beschleunigt wird und somit mittels des Schneidmessers die Warenprobe ausgeschnitten wird.

Ferner offenbart die KR 2003 0039418 A eine Vorrichtung zur automatischen Messung der Viskosität von Gummi, welche eine Probeschneidervorrichtung und einen Probehalter aufweist. Die Probeschneidervorrichtung umfasst einen hohlen Schneidzylinder, der drehbar um eine senkrecht zur Gummibahn verlaufende Drehachse ausgebildet ist. Hierzu ist dieser an einer rotierenden Welle mit einem an seinem freien Ende vorgesehenen konisch zulaufenden Abschnitt befestigt. Über einen hydraulischen/pneumatischen Zylinder kann die hohle Schneidzylindereinheit entlang der Drehachse nach oben oder unten bewegt werden.

Eine Vorrichtung zur Entnahme einer Warenprobe aus einer bewegten Warenbahn ist ebenfalls der US-A-2 853 133 zu entnehmen, welche einen pistolenartigen Aufbau aufweist. Hierbei wird in einem Druckraum ein gasförmiges Medium unter einem vorgegebenen Druck bereitgestellt und der Druck solange erhöht, bis eine Sollbruchstelle nachgibt und der Druck auf eine Verschlusswand eines Geschosses einwirkt, welche sich in einem zylinderförmigen Führungskanal befindet. Das Geschoss wird durch die Beaufschlagung mit Druck aus dem Führungskanal geschleudert und schießt somit eine Probe aus der Warenbahn.

Ausgehend hiervon liegt der Erfindung die Aufgabe zugrunde, ein Verfahren zur Entnahme einer Warenprobe aus einer bewegten Warenbahn sowie eine zughörige Probenschneidervorrichtung anzugeben, bei dem bzw. der die zuvor beschriebenen Nachteile vermieden werden. Die Aufgabe wird durch die Merkmale der unabhängigen Patentansprüche 1 und 6 gelöst.

Der wesentliche Aspekt des erfindungsgemäßen Verfahrens ist darin zu sehen, dass das Schneidmesser über eine Auslösemechanik in einer Halteposition gehalten wird, das Schneidmesser durch Beaufschlagen der mit dem Schneidmesser zusammenwirkenden Kolbenmechanik mit dem bereitgestellten gasförmigen Medium vorgespannt wird und durch Betätigung der Auslösemechanik das Schneidmesser freigegeben und aus der bewegten Warenbahn eine Warenprobe ausgeschnitten wird.

Vorteilhaft wird durch Beaufschlagen der mit dem Schneidmesser zusammenwirkenden Kolbenmechanik mit dem bereitgestellten gasförmigen Medium das Schneidmessers entlang einer vorzugsweise senkrecht zur Laufrichtung der bewegten Warenbahn verlaufenden Längsachse beschleunigt. Das gasförmige Medium wird hierzu unter dem vorgegebenen Druck in den Druckraum eingebracht, wobei die Schneidkraft des Schneidmessers über den Druck des bereitgestellten gasförmigen Mediums einstellbar ist. Nach Entnahme der Warenprobe wird das Schneidmesser in eine vorgegebene Halteposition zurückgeführt.

Weiterhin vorteilhaft wird die ausgeschnittene Warenprobe über einen in der Schneidmessereinheit aufgenommenen Auswerfer ausgeworfen und/oder eine Warenprobe mit einer vordefinierten Fläche, vorzugsweise zwischen 100 und 300 cm² aus der bewegten Warenbahn ausgeschnitten.

Die erfindungsgemäße Probenschneidervorrichtung weist einen in einem Gehäusevorgesehenen Druckraum und eine über eine Kolbenmechanik mit dem Druckraum verbundene, zumindest ein Schneidmesser umfassende Schneidmessereinheit auf. In den Druckraum ist ein gasförmiges Medium unter einem vorgegebenen Druck eingebracht. Enfindungsgemäß wird das Schneidmesser zur Entnahme einer Warenprobe aus einer bewegten Warenbahn mit einer gegenüberliegenden Gegenschneide zusammen, und zwar derart, dass durch Beaufschlagen der Kolbenmechanik mit dem bereitgestellten gasförmigen Medium eine Warenprobe ausgeschnitten wird.

Weiterhin vorteilhaft sind die Kolbenmechanik und die die Schneidmessereinheit zumindest teilweise in einem sich an den Druckraum anschließenden Aufnahmeraum innerhalb des Gehäuses aufgenommen, wobei über den im Druckraum herrschenden Druck die Schneidkraft der Probenschneidervorrichtung einstellbar ist.

Ferner ist zum Auswerfen der ausgeschnittenen Warenprobe ein in der Schneidmessereinheit aufgenommener Auswerfer vorgesehen, wobei der Auswerfer axial zur Längsachse beweglich in der Schneidmessereinheit angeordnet ist.

Vorteilhafte Weiterbildungen der Erfindung sind weiteren abhängigen Patentansprüchen zu entnehmen. Die Erfindung wird im Folgenden anhand von Zeichnungen an einem Ausführungsbeispiel näher beschrieben. Es zeigen:
- Fig. 1: eine Seitenansicht der erfindungsgemäßen Probenschneidervorrichtung,
- Fig. 2: einen Schnitt entlang der Linie A-A durch die erfindungsgemäße Probenschneidervorrichtung gemäß Figur 1,
- Fig.3: eine Seitenansicht einer Verdichtereinheit und
- Fig.4: einen Schnitt entlang der Linie B-B durch die Verdichtereinheit gemäß Figur 3.

In Fig. 1 und 2 ist beispielhaft die erfindungsgemäße Probenschneidervorrichtung 1 dargestellt, welche einen in ein Gehäuse 2 integrierten Druckraum 3 aufweist, der über eine Kolbenmechanik 4 mit einer ein Schneidmesser 5 aufweisenden Schneidmessereinheit 6 zusammenwirkt.

Im Druckraum 3 ist ein gasförmiges Medium 7, insbesondere Luft unter einem vorgegebenen Druck P bereitgestellt, welches über die Kolbenmechanik 4 auf die Schneidmessereinheit 6 einwirkt. Hierdurch wird eine Beschleunigung der Schneidmessereinheit 6 und somit des Schneidmessers 5 in Längsrichtung L der Probenschneidervorrichtung 1 erzeugt. Zwischen dem Schneidmesser 5 und einem gegenüberliegenden Halter 8 für eine Gegenschneide 9 ist eine bewegte Warenbahn 10, vorzugsweise eine textile Warenbahn vorgesehen, die vorzugsweise in einer senkrecht zur Längsrichtung L der Probenschneidervorrichtung 1 bzw. Beschleunigungsrichtung des Schneidmessers 5 verlaufenden Laufrichtung LR bewegt wird.

Durch den im Druckraum 3 vorherrschenden Druck P ist somit das Schneidmesser 5 bzw. die Schneidmessereinheit 6 über die Kolbenmechanik 4 in einer Halteposition HP vorgespannt, bei der das Schneidmesser 5 sich oberhalb der bewegten Warenbahn 10 befindet. Hierzu wird die Schneidmessereinheit 6 mittels einer Auslösemechanik 11 in der Halteposition HP gehalten und somit ein Entspannen des unter dem vorgegebenen Druck P im Druckraum 3 bereitgestellten gasförmigen Mediums 7 verhindert.

Durch Betätigung der Auslösemechanik 11 wird die Schneidmessereinheit 6 freigegeben, das gasförmige Medium 7 entspannt und treibt hierdurch die Kolbenmechanik 4 in Richtung der Längsachse L zur bewegten Warenbahn 10 an, welche eine Beschleunigung des Schneidmessers 5 in Richtung der Längsachse L bewirkt, und zwar derart, dass dieses die bewegte Warenbahn 10 durchdringt und in Wirkverbindung mit der Gegenschneide 9 tritt, wodurch eine Warenprobe durch die Form des Schneidmessers 5 festgelegten Fläche aus der bewegten Warenbahn 10 ausschneidet.

Die Schneidmessereinheit 6 weist einen Messerhalter 6.1 zur Aufnahme des Schneidmessers 5 auf, der über ein längliches Führungselement 6.2 mit einem Kolben 4' der Kolbenmechanik 4 verbunden ist. Das Führungselement 6.2 ist hierbei in Längsrichtung L der Probenschneidervorrichtung 1 axial beweglich bzw. verschiebbar angeordnet. Ferner ist das eine freie Ende des Führungselementes 6.2 mit dem Kolben 4' und das gegenüberliegende, aus dem Gehäuse 2 hervorragende freie Ende mit dem Messerhalter 6.1 fest verbunden. An den Druckraum 3 schließt sich ein vorzugsweise zylinderförmiger Aufnahmeraum 3' zur Aufnahme der Kolbenmechanik 4 sowie teilweise der Schneidmessereinheit 6 an, der über den Kolben 4' vom Druckraum 3 abgetrennt ist. Ferner ist der Aufnahmeraum 3' über im Gehäuse 2 vorgesehene, in einer Ebene parallel zur Bewegungsebene der bewegten Warenbahn 10 angeordnete Bohrungen 2' nach außen geöffnet, wobei die Bohrungen 2' derart angeordnet sind, dass sich beim Ausschneiden der Warenprobe aus der bewegten Warenbahn 10 der Kolben 4' unterhalb der Bohrungen 2' befindet und somit das gasförmige Medium 7 aus dem nunmehr vergrößerten Druckraum 3 über die Bohrungen 2' nach außen entweichen kann.

Zwischen dem Kolben 4' und dem gegenüberliegenden Bodenbereich des Aufnahmeraums 3' ist eine das längliche Führungselement 6.2 umschließende Rückholfeder 12 vorgesehen, welche eine in Längsrichtung L wirkende Federkraft bereitstellt. Durch Beschleunigen der Schneidmessereinheit 6 in Längsrichtung L wird die Rückholfeder 12 zusammengestaucht und nach Abbau des vorgegebenen Druckes P im Druckraum R eine Rückholbewegung der Schneidmessereinheit 6 bewirkt.

Die Auslösemechanik 11 ist beispielsweise durch eine kreisringförmige Auslöserscheibe 11.1 gebildet, die das Führungselement 6.2 konzentrisch umgibt und mit in einer Ebene angeordneten Kugeln 11.2 zusammenwirkt, die ihrerseits in eine konzentrisch zum Führungselement 6.2 vorgesehene Ausnehmung 6.2' eingreifen. Im Eingriffszustand werden über die Innenfläche der kreisringförmigen Auslöserscheibe 11.1 die Kugeln 11.2 in die Ausnehmung 6.2' gepresst und somit die Schneidmessereinheit 6 bzw. das Führungselement 6.2 in der Halteposition HP fixiert.

Durch Betätigung einer beispielsweise als Pneumatikzylindereinheit ausgebildeten externen Aktuatoreinheit 11.3, die mit dem Auslösescheibenelement 11.1 in mechanischer Wirkverbindung steht, wird ein Drehen der kreisringförmigen Auslöserscheibe 11.1 um die Längsachse L der Probenschneidervorrichtung 1 bewirkt. An der Innenfläche der kreisringförmigen Auslöserscheibe 11.1 sind der Anzahl der Kugeln 11.2 entsprechende Ausnehmungen zur Aufnahme jeweils einer Kugel 11.2 vorgesehen. Eine Drehung der kreisringförmigen Auslöserscheibe 11.1 um die Längsachse L bewirkt somit ein Lösen der in radialer Position fixierten Kugeln 11.2, d.h. die kreisringförmige Auslöserscheibe 11.1 gibt die Kugeln 11.2 frei und die Auslösemechanik 11 öffnet. Daraufhin wird der mit dem vorgegebenen Druck P beaufschlagte Kolben 4' in den Aufnahmeraum 3' gepresst und die mit diesem verbundene Schneidmessereinheit 6 in Längsrichtung L der Probenschneidervorrichtung 1 beschleunigt.

In einer bevorzugten Ausführungsform ist das längliche Führungselement 6.2 rohrförmig ausgebildet und weist somit einen beispielsweise zylinderförmigen Hohlraum 6.3 auf, in dem ein beispielsweise T-förmig ausgebildeter Auswerfer 6.4 mittels einer Rückholfeder 6.5 axial beweglich gelagert ist. Beim Auftreffen des Schneidmessers 5 auf die bewegte Warenbahn 10 und die Gegenschneide 9 wird das Schneidmesser 5 bzw. das mit diesem verbundene längliche Führungselement 6.2 aufgrund der Rückholfeder 12 aus der Warenbahn 10 zurückgezogen. Zugleich taucht jedoch der Auswerfer 6.4 aufgrund dessen Massenträgheit - zeitlich verzögert - in die bewegte Warenbahn 10, insbesondere die Warenprobe ein und drückt dadurch die ausgeschnittene Warenprobe aus dem Führungskanal 13 des Halters 8 der Gegenschneide 9. Die entnommene Warenprobe wird somit über den Führungskanal 13 nach unten ausgeworfen. Der Auswerfer 6.4 ist hierzu axial beweglich innerhalb des Hohlraumes 6.3 des länglichen Führungselementes 6.2 gelagert und wird über eine Rückholfeder 6.5 in dieser gehalten. In der Halteposition HP ist der T-förmige Auswerfer 6.4 vollständig im beispielsweise deckelartig ausgebildeten Messerhalter 6.1 aufgenommen. Besonders bevorzugt ist der Durchmesser des Messerhalters 6.1 deutlich kleiner als der Durchmesser des Auswerfers 6.4 gewählt. Weiterhin bevorzugt ist der T-förmige Auswerfer 6.4 an dem zur Warenbahn 10 gerichteten freien Ende pilzkopfartig ausgebildet.

In einer besonders bevorzugten Ausführungsform gemäß der Figuren 3 und 4 ist eine Verdichtereinheit 14 vorgesehen, welche zum Aufbau des im Druckraum 3 vorherrschend Druckes P vorgesehen ist.

Die Verdichtereinheit 14 besteht beispielsweise aus einem Pneumatikzylinder, welcher mit einem in Produktionsanlagen üblichen Luftdruck von beispielsweise 6 bar betrieben wird. Der Pneumatikzylinder weist einen ersten und einen zweiten Druckraum unterschiedlichen Volumens auf, die vorzugsweise zylinderförmig ausgebildet sind. Der sich kolbenstangenseitig befindende zweite Druckraum 16 weist eine geringere Querschnittsfläche im Vergleich zum ersten Druckraum 15 auf. Durch das vorgegebene Flächenverhältnis kann durch Betätigung des Kolbens eine erhöhter Druck P im zweiten Druckraum 16 aufgebaut werden, und zwar 30 bar. Der zweite Druckraum 16 wird beispielsweise über ein Rückschlagventil mit dem Druckraum 3 der Probenschneidervorrichtung 1 verbunden.

Über die Verdichtereinheit 14 kann somit der im Druckraum 3 vorherrschende Druck P variiert, worüber die auf die Schneidmessereinheit 6 übertragene Beschleunigungskraft und somit schlussendlich die Schneidkraft des Schneidmessers 5 eingestellt werden können. Durch die deutlich erhöhte Schnittkraft im Vergleich zu aus dem Stand der Technik bekannten Probenschneidern können besonders vorteilhaft mit der erfindungsgemäßen Probenschneidervorrichtung 1 auch Warenproben bis zu einem Flächeninhalt von 300 cm², vorzugsweise 200 cm² ausgeschnitten werden.

Bei einer durchschnittlichen Bahngeschwindigkeit von 10 m/sec ist von einer Verweilzeit des Schneidmessers 5 in der bewegten Warenbahn von ca. 2 Millisekunden auszugehen. Im genannten Zeitraum der Warenentnahme verändert sich die Position der bewegten Warenbahn 10 zur Probenschneidervorrichtung 1 um ca. 2 mm. Dies liegt im normalen Elastizitätsbereich von textilen Warenbahnen.

Besondere Vorteile ergeben sich bei der Produktion von Warenbahnen mit erhöhter Elastizität. Hier wird zunächst eine im Vergleich zum derzeit üblichen Flächeninhalt von 100 cm² vergrößerte Warenprobe mit beispielsweise einem Flächeninhalt von 200 cm² ausgeschnitten, welche nach Entnahme ohne Spannung auf das übliche Flächenmaß von 100 cm² reduziert und anschließend analysiert wird.

Die Erfindung wurde voranstehend an einem Ausführungsbeispiel beschrieben. Es versteht sich, dass Änderungen oder Modifikationen der Erfindung im Rahmen der Ansprüche möglich sind.

### Bezugszeichenliste

- 1: Probenschneidervorrichtung
- 2: Gehäuse
- 3: Druckraum
- 3': Aufnahmeraum
- 4: Kolbenmechanik
- 4': Kolben
- 5: Schneidmesser
- 6: Schneidmessereinheit
- 6.1: Messerhalter
- 6.2: Führungselement
- 6.2': Ausnehmung
- 6.3: Hohlraum
- 6.4: Auswerfer
- 6.5: Rückhaltefeder
- 7: gasförmiges Medium
- 8: Halter
- 9: Gegenschneide
- 10: bewegte Warenbahn
- 11: Auslösemechanik
- 11.1: Auslösescheibe
- 11.2: Kugeln
- 11.3: Zylindereinheit
- 12: Rückholfeder
- 13: Führungskanal
- 14: Verdichtereinheit
- 15: erster Druckraum
- 16: zweiter Druckraum

- P: Druck
- L: Längsachse bzw. Längsrichtung
- LR: Laufrichtung
- HP: Halteposition

## Patentansprüche

1. Verfahren zur Entnahme einer Warenprobe aus einer in einer Laufrichtung (LR) bewegten Warenbahn (10), die zwischen einem Schneidmesser (5) und einer gegenüberliegenden Gegenschneide (9) geführt ist, wobei zur Entnahme der Warenprobe das Schneidmesser (5) mit der gegenüberliegenden Gegenschneide (9) zusammenwirkt, bei dem ein gasförmiges Medium (7) unter einem vorgegebenen Druck (P) in einem Druckraum (3) bereitgestellt wird, **dadurch gekennzeichnet,**
**dass** das Schneidmesser (5) über eine Auslösemechanik (11) in einer Halteposition (HP) gehalten wird,
**dass** das Schneidmesser (5) durch Beaufschlagen der mit dem Schneidmesser (5) zusammenwirkenden Kolbenmechanik (4) mit dem bereitgestellten gasförmigen Medium (7) vorgespannt wird und
**dass** durch Betätigung der Auslösemechanik (11) das Schneidmesser (5) freigegeben und aus der bewegten Warenbahn (10) eine Warenprobe ausgeschnitten wird.

2. Verfahren nach Anspruch 1, **dadurch gekennzeichnet, dass** durch Beaufschlagen der mit dem Schneidmesser (5) zusammenwirkenden Kolbenmechanik (4) mit dem bereitgestellten gasförmigen Medium (7) das Schneidmessers (5) entlang einer vorzugsweise senkrecht zur Laufrichtung (LR) der bewegten Warenbahn (10) verlaufenden Längsachse (L) beschleunigt wird.

3. Verfahren nach Anspruch 1 oder 2, **dadurch gekennzeichnet, dass** das gasförmige Medium (7) unter dem vorgegebenen Druck (P) in den Druckraum (3) eingebracht wird.

4. Verfahren nach einem der Ansprüche 1 bis 3, **dadurch gekennzeichnet, dass** die Schneidkraft des Schneidmessers (5) über den Druck (P) des bereitgestellten gasförmigen Mediums (7) einstellbar ist und/oder dass nach Entnahme der Warenprobe das Schneidmesser (5) in eine vorgegebene Halteposition (HP) zurückgeführt wird.

5. Verfahren nach einem der Ansprüche 1 bis 4, **dadurch gekennzeichnet, dass** die ausgeschnittene Warenprobe über einen in der Schneidmessereinheit (6) aufgenommenen Auswerfer (6.4) ausgeworfen wird und/oder dass eine Warenprobe mit einer vordefinierten Fläche, vorzugsweise zwischen 100 und 300 cm² aus der bewegten Warenbahn (10) ausgeschnitten wird.

6. Probenschneidervorrichtung mit einem in einem Gehäuse (2) vorgesehenen Druckraum (3) und einer über eine Kolbenmechanik (4) mit dem Druckraum (3) verbundenen, zumindest ein Schneidmesser (5) aufweisende Schneidmessereinheit (6), bei der im Druckraum (3) ein gasförmiges Medium (7) unter einem vorgegebenen Druck (P) bereitgestellt ist, wobei das Schneidmesser (5) zur Entnahme einer Warenprobe aus einer bewegten Warenbahn (10) mit einer gegenüberliegenden Gegenschneide (9) zusammenwirkt, **gekennzeichnet durch** eine die Schneidmessereinheit (6) in einer Halteposition (HP) fixierende Aulösemechanik (11), wobei das Schneidmesser (5) **durch** Beaufschlagen der mit dem Schneidmesser (5) zusammenwirkenden Kolbenmechanik (4) mit dem bereitgestellten gasförmigen Medium (7) vorgespannt ist und dass die Schneidmessereinheit (6) derart ausgebilet ist, dass **durch** Betätigung der Auslösemechanik (11) das Schneidmesser (5) freigegeben und aus der bewegten Warenbahn (10) eine Warenprobe ausgeschnitten wird,.

7. Probenschneidervorrichtung nach Anspruch 6, **dadurch gekennzeichnet, dass** die Kolbenmechanik (4) und die die Schneidmessereinheit (6) zumindest teilweise in einem sich an den Druckraum (3) anschließenden Aufnahmeraum (3') innerhalb des Gehäuses (2) aufgenommen sind und/oder dass über den im Druckraum (3) herrschenden Druck (P) die Schneidkraft der Probenschneidervorrichtung (1) einstellbar ist.

8. Probenschneidervorrichtung nach Anspruch 6 oder 7, **dadurch gekennzeichnet, dass** zum Auswerfen der ausgeschnittenen Warenprobe ein in der Schneidmessereinheit (6) aufgenommener Auswerfer (6.4) vorgesehen ist, wobei der Auswerfer (6.4) axial zur Längsachse (L) beweglich in der Schneidmessereinheit (6) angeordnet ist.

9. Probenschneidervorrichtung nach einem der Anspruche 6 bis 8, **dadurch gekennzeichnet, dass** die Schneidmessereinheit (6) einen Messerhalter (6.1) zur Aufnahme des Schneidmessers (5) aufweist, der über ein längliches Führungselement (6.2) mit einem Kolben (4') der Kolbenmechanik (4) verbunden ist.

10. Probenschneidervorrichtung nach Anspruch 9, **dadurch gekennzeichnet, dass** das Führungselement (6.2) in Längsrichtung (L) der Probenschneidervorrichtung (1) axial beweglich angeordnet ist.

11. Probenschneidervorrichtung nach Anspruch 9 oder 10, **dadurch gekennzeichnet, dass** das eine freie Ende des länglichen Führungselementes (6.2) mit dem Kolben (4') und das gegenüberliegende, aus dem Gehäuse (2) hervorragende freie Ende mit dem Messerhalter (6.1) fest verbunden ist.

12. Probenschneidervorrichtung nach einem der Ansprüche 8 bis 11, **dadurch gekennzeichnet, dass** der Aufnahmeraum (3') über im Gehäuse (2) vorgesehene, in einer Ebene parallel zur Bewegungsebene der bewegten Warenbahn (10) angeordnete Bohrungen (2') nach außen geöffnet ist.

13. Probenschneidervorrichtung nach Anspruch 12, **dadurch gekennzeichnet, dass** die Bohrungen (2') derart angeordnet sind, dass sich beim Ausschneiden der Warenprobe aus der bewegten Warenbahn (10) der Kolben (4') unterhalb der Bohrungen (2') befindet.

14. Probenschneidervorrichtung nach einem der Ansprüche 10 bis 13, **dadurch gekennzeichnet, dass** eine das längliche Führungselement (6.2) umschließende Rückholfeder (12) zur Rückführung der Schneidmessereinheit (6) nach Entnahme der Warenprobe in die Halteposition (HP) vorgesehen ist.

15. Probenschneidervorrichtung nach einem der Ansprüche 9 bis 14, **dadurch gekennzeichnet, dass** die Auslösemechanik (11) durch eine kreisringförmige Auslöserscheibe (11.1) gebildet ist, die das Führungselement (6.2) konzentrisch umgibt und mit in einer Ebene angeordneten Kugeln (11.2) zusammenwirkt, die ihrerseits in eine konzentrisch zum Führungselement (6.2) vorgesehene Ausnehmung (6.2') eingreifen.

## Claims

1. Method for removing a test sample from a moving fabric web (10) moving in a running direction (LR) and guided between a cutter blade (5) and an opposing counter cutter (9) wherein to remove the test sample the cutter blade (5) interacts with the opposing counter cutter (9) wherein a gaseous medium (7) is provided under a predetermined pressure (P) in a pressure chamber (3) **characterised in that** the cutter blade (5) is held by a release mechanism (11) in a holding position (HP), that the cutter blade (5) is pretensioned by loading the piston mechanism (4) which interacts with the cutter blade (5) with the gaseous medium (7) provided and that by actuation of the release mechanism (11) the cutter blade (5) is released and a test sample is cut out from the moving fabric web (10).

2. Method according to claim 1 **characterised in that** by loading the piston mechanism (4) which interacts with the cutter blade (5) with the prepared gaseous medium (7) the cutter blade is accelerated along a longitudinal axis (L) running preferably at right angles to the running direction (LR) of the moving fabric web (10).

3. Method according to claim 1 or 2 **characterised in that** the gaseous medium (7) is introduced into the pressure chamber (3) under the predetermined pressure (P).

4. Method according to one of claims 1 to 3 **characterised in that** the cutting force of the cutter blade (5) is adjustable by way of the pressure (P) of the prepared gaseous medium (7) and/or that after removing the test sample the cutter blade (5) is guided back into a predetermined holding position (HP).

5. Method according to one of claims 1 to 4 **characterised in that** the cut-out test sample is ejected via an ejector (6.4) housed in the cutter blade unit (6) and/or that a test sample is cut out with a predefined surface area, preferably between 100 and 300 cm² from the moving fabric web (10).

6. Sample cutting device having a pressure chamber (3) provided in a housing (2) and a cutter blade unit (6) connected by a piston mechanism (4) to the pressure chamber (3) and having at least one cutter blade (5), wherein a gaseous medium (7) is provided under predetermined pressure (P) in the pressure chamber (3) wherein the cutter blade (5) for removing a test sample from a moving fabric web (10) interacts with an opposing counter cutter (9), **characterised by** a release mechanism (11) which fixes the cutter blade unit (6) in a holding position (HP) wherein the cutter blade (5) is pretensioned by loading the piston mechanism (4) which interacts with the cutter blade (5) with the prepared gaseous medium (7) and that the cutter blade unit (6) is designed so that by actuating the release mechanism (11) the cutter blade (5) is released and a test sample is cut out from the moving fabric web (10).

7. Sample cutting device according to claim 6 **characterised in that** the piston mechanism (4) and the cutter blade unit (6) are housed inside the housing (2) at least partially in a socket chamber (3') adjoining the pressure chamber (3) and/or that the cutting force of the sample cutting device (1) is adjustable by way of the pressure (P) prevailing in the pressure chamber (3).

8. Sample cutting device according to claim 6 or 7 **characterised in that** for ejecting the cut-out test sample an ejector (6. 4) is provided which is housed in the cutter blade unit (6) wherein the ejector (6.4) is mounted movable axially to the longitudinal axis (L) in the cutter blade unit (6).

9. Sample cutting device according to one of claims 6 to 8 **characterised in that** the cutter blade unit (6) has a blade holder (6.1) for holding the cutter blade (5) which is connected to a piston (4') of the piston mechanism (4) by an oblong guide element (6.2).

10. Sample cutting device according to claim 9 **characterised in that** the guide element (6.2) is mounted axially movable in the longitudinal direction (L) of the sample cutting device (1).

11. Sample cutting device according to claim 9 or 10 **characterised in that** the one free end of the oblong guide element (6.2) is fixedly connected to the piston (4') and the opposite free end projecting out from the housing (2) is fixedly connected to the blade holder (6.1).

12. Sample cutting device according to one of claims 8 to 11 **characterised in that** the socket chamber (3') is open to the outside by way of bores (2') provided in the housing (2) on a plane parallel to the moving plane of the moving fabric web (10).

13. Sample cutting device according to claim 12 **characterised in that** the bores (2') are arranged so that when cutting out the test sample from the moving fabric web (10) the piston (4') is located underneath the bores (2').

14. Sample cutting device according to one of claims 10 to 13 **characterised in that** a return spring (12) surrounding the oblong guide element (6.2) is provided for returning the cutter blade unit (6) to the holding position (HP) after removal of the test sample.

15. Sample cutting device according to one of claims 9 to 14 **characterised in that** the release mechanism (11) is formed by a circular ring shaped release disc (11.1) which surrounds the guide element (6.2) concentrically and interacts with balls (11.2) which are arranged in a plane and in turn engage in a recess (6.2') provided concentric with the guide element (6.2).

## Revendications

1. Procédé pour le prélèvement d'un échantillon de tissu à partir d'une nappe de tissu (10) se déplaçant dans un sens de la marche (LR), qui est guidée entre un couteau (5) et un contre-couteau (9) opposé, le couteau (5) coopérant, pour le prélèvement de l'échantillon de tissu, avec le contre-couteau (9) opposé, dans lequel un agent gazeux (7) est préparé sous une pression prédéfinie (P) dans une chambre de pression (3),
**caractérisé en ce que**
le couteau (5) est maintenu dans une position d'arrêt (HP) par un mécanisme déclencheur (11),
le couteau (5) est précontraint par l'alimentation en agent gazeux (7) préparé du mécanisme à piston (4) coopérant avec le couteau (5), et **en ce que**, par l'actionnement du mécanisme déclencheur (11), le couteau (5) est libéré et qu'un échantillon de tissu est découpé dans la nappe de tissu (10) déplacée.

2. Procédé selon la revendication 1, **caractérisé en ce que** par l'alimentation en agent gazeux (7) préparé du mécanisme à piston (4) coopérant avec le couteau (5), le couteau (5) est accéléré le long d'un axe longitudinal (L) se déplaçant le long d'une nappe de tissu (10) déplacée de préférence perpendiculairement par rapport au sens de la marche (LR).

3. Procédé selon la revendication 1 ou 2, **caractérisé en ce que** l'agent gazeux (7) est introduit dans la chambre de pression (3) sous la pression prédéfinie (P).

4. Procédé selon une des revendications 1 à 3, **caractérisé en ce que** la force de coupe du couteau (5) peut être réglée par la pression (P) de l'agent gazeux (7) préparé et/ou qu'après le prélèvement de l'échantillon de tissu, le couteau (5) est ramené dans une position d'arrêt (HP) prédéterminée.

5. Procédé selon l'une des revendications 1 à 4, **caractérisé en ce que** l'échantillon de tissu découpé est éjecté via un éjecteur (6.4) intégré à l'unité de couteau (6) et/ou qu'un échantillon de tissu d'une surface prédéfinie, de préférence entre 100 et 300 cm², est découpé dans la nappe de tissu (10) déplacée.

6. Dispositif de découpe d'échantillons avec une chambre de pression (3) prévue dans une enveloppe (2) et une unité de découpe (6) présentant au moins un couteau (5) reliée avec la chambre de pression (3) par l'intermédiaire d'un mécanisme à piston (4), pour lequel, dans la chambre de pression (3), un agent gazeux (7) est préparé sous une pression (P) prédéfinie, le couteau (5) coopérant pour le prélèvement d'un échantillon de tissu dans une nappe de tissu (10) déplacée avec contre-couteau (9) opposé, **caractérisé par** un mécanisme déclencheur (11) fixant l'unité de découpe (6) dans une position d'arrêt (HP), le couteau (5) étant précontraint par alimentation en agent gazeux préparé (7) du mécanisme à piston (4) coopérant avec le couteau (5) et en ce que l'unité de découpe (11) est formée de manière telle que par l'actionnement du mécanisme déclencheur (11) le couteau (5) est libéré et qu'un échantillon de tissu est découpé dans la nappe de tissu (10) déplacée.

7. Dispositif de découpe d'échantillons selon la revendication 6, **caractérisé en ce que** le mécanisme à piston (4) et l'unité de découpe (6) sont au moins repris partiellement dans une chambre de reprise (3') à l'intérieur de l'enveloppe (10) se raccordant à la chambre de pression (3) et/ou que via la pression (P) régnant dans la chambre de pression (3), la force de découpe du dispositif de découpe d'échantillons (1) est réglable.

8. Dispositif de découpe d'échantillons selon la revendication 6 ou 7, **caractérisé en ce que** pour l'éjection de l'échantillon de tissu découpé un éjecteur (6.4) repris dans l'unité de découpe d'échantillon (6) est prévu, l'éjecteur (6.4) étant disposé axialement par rapport à l'axe longitudinal (L) de manière à se déplacer dans l'unité de découpe d'échantillons (6).

9. Dispositif de découpe d'échantillons selon l'une des revendications 6 à 8, **caractérisé en ce que** l'unité de découpe d'échantillons (6) comporte un porte-couteau (6.1) pour l'accueil du couteau (5), qui est relié avec un piston (4') du mécanisme à piston (4) via un élément de guidage (6.2) longitudinal.

10. Dispositif de découpe d'échantillons selon la revendication 9, **caractérisé en ce que** l'élément de guidage (6.2) est disposé de manière à se déplacer axialement dans le sens longitudinal (L) du dispositif de découpe d'échantillons (1).

11. Dispositif de découpe d'échantillons selon la revendication 9 ou 10, **caractérisé en ce que** une extrémité libre de l'élément de guidage longitudinal (6.2) est reliée avec le piston (4') et que l'extrémité libre opposée sortant de l'enveloppe (2) est reliée à demeure avec le porte-couteau (6.1).

12. Dispositif de découpe d'échantillons selon l'une des revendications 8 à 11, **caractérisé en ce que** l'espace d'accueil (3') est ouvert vers l'extérieur par des alésages (2') disposés dans un plan parallèlement au plan de déplacement de la nappe de tissu (10) déplacée.

13. Dispositif de découpe d'échantillons selon la revendication 12, **caractérisé en ce que** les alésages (2') sont disposés de manière telle que pour la découpe de l'échantillon de tissu dans la nappe de tissu (10) déplacée, le piston (4') se trouve sous les alésages (2').

14. Dispositif de découpe d'échantillons selon l'une des revendications 10 à 13, **caractérisé en ce que** le ressort de retenue (12) enfermant l'élément de guidage longitudinal (6) est prévu pour ramener l'unité de découpe (6) dans la position d'arrêt (HP) après le prélèvement de l'échantillon de tissu.

15. Dispositif de découpe d'échantillons selon l'une des revendications 9 à 14, **caractérisé en ce que** le mécanisme déclencheur (11) est formé par un disque déclencheur (11.1) circulaire qui entoure l'élément de guidage (6.2) de manière concentrique et coopère avec des billes (11.2) disposées dans un plan, lesquelles, pour leur part, s'engrènent dans un évidement (6.2') prévu concentriquement par rapport à l'élément de guidage (6.2).
